# EUROPÄISCHE PATENTSCHRIFT

(11) **EP 0 583 218 B1**
(45) Veröffentlichungstag und Bekanntmachung des Hinweises auf die Patenterteilung: **05.03.1997**
(21) Anmeldenummer: 93810359.5
(22) Anmeldetag: 14.05.1993
(51) Int. Cl.: B65H 29/00

(54) **Verfahren und Einrichtung zur Förderung von rohrförmigen Druckprodukte-Paketen und deren Gruppierung zu Versandeinheiten**
Method and means for conveying tubular bundles of printed products and their assembling into shipping units
Procédé et dispositif pour transporter des paquets tubulaires de produits imprimés et leur assemblage comme unités d'expédition

(30) Priorität: 13.07.1992 CH 2195/92
(43) Veröffentlichungstag der Anmeldung: 16.02.1994
(73) Patentinhaber: Ferag AG, CH-8340 Hinwil (CH)
(72) Erfinder: Meier, Jacques, CH-8344 Bäretswil (CH)
(74) Vertreter: Frei, Alexandra Sarah

(56) Entgegenhaltungen:
- EP-A- 0 474 999

## Beschreibung

Die Erfindung liegt auf dem Gebiete der Versandraumtechnik und bezieht sich auf ein Verfahren und eine Einrichtung gemäss den Oberbegriffen der entsprechenden, unabhängigen Patentansprüche, mit denen Pakete, die flächige Erzeugnisse, insbesondere Druckprodukte, wie beispielsweise Zeitungen oder Zeitschriften, enthalten, über vorgebbare Förderstrecken gefördert und zu Versandeinheiten für den Verlad oder eine Zwischenlagerung gruppiert werden können.

Gemäss dem Stande der Technik werden aus Druckprodukten, wie beispielsweise Zeitungen und Zeitschriften, Versandeinheiten erstellt, indem die als Schuppenformation anfallenden Druckprodukte gestapelt, in Folie oder Packpapier gepackt und zu Paketen verschnürt werden. Dabei sind die dazu verwendeten Einrichtungen derart ausgelegt, dass die Pakete eine standardisierte, maximale Grösse haben oder kleiner sind als diese und dass Versandeinheiten, die die maximale Paketgrösse überschreiten, aus zwei oder mehreren unabhängigen Paketen (Standardpakete und Spitzenpaket) bestehen. Werden derartige, aus mehreren Paketen bestehende Versandeinheiten von parallel arbeitenden Maschinen mit optimaler Auslastung erstellt, ist es nicht einfach, die einzelnen Pakete, die zu einer Versandeinheit (bspw. mit gleicher Adresse) gehören, auch unmittelbar hinter- oder nebeneinander auszustossen, sodass sie meist für einen geordneten Verlad gestaut und der Adresse entsprechend wieder zusammengesammelt werden müssen.

Gemäss einer neueren Entwicklung werden nun flächige Erzeugnisse, insbesondere Druckprodukte statt zu stapelförmigen Paketen zu rohrförmigen Paketen verpackt. Ein Verfahren und eine Vorrichtung zum Erstellen derartiger, rohrförmiger Pakete sind beispielsweise in der europäischen Patentschrift Nr. 474999 (F337) derselben Anmelderin beschrieben. Die Druckprodukte werden dabei als Schuppenformation einer bestimmten Lange auf einen Dorn aufgewickelt. Im gleichen Wickelvorgang kann der rohrförmige Wickel mit einem Adressblatt versehen, mit einer Schutzhülle beispielsweise aus Kunststoffolie oder starkem Papier umhüllt und/oder mit Schnur oder Kunststoffband umschnürt werden. Das fertige, rohrförmige Paket wird dann in achsialer Richtung vom Wickeldorn gestossen.

Auch bei der Herstellung von rohrförmigen Paketen ist es vorteilhaft, die Grösse der Pakete zu beschränken, das heisst für grosse Versandeinheiten mehrere rohrförmige Pakete zu erstellen mit einem Durchmesser, der einem standardisierten Maximalwert entspricht oder kleiner ist als dieser.

Es ist nun die Aufgabe der Erfindung, ein Verfahren aufzuzeigen und eine Einrichtung zu schaffen, mit denen rohrförmige Pakete von in Schuppenformation aufgewickelten, flächigen Erzeugnissen, insbesondere von Druckprodukten, die einen bis zu einem standardisierten Maximaldurchmesser beliebigen Durchmesser haben, für einen Verlad in ein Transportfahrzeug oder für eine Zwischenlagerung an entsprechende Stellen gefördert und gleichzeitig zu Versandeinheiten gruppiert werden können. Das Verfahren und die entsprechende Einrichtung sollen es möglich machen, mit einer entsprechenden Steuerung in einfacher Weise die zu einer Versandeinheit gehörenden Pakete gleichzeitig oder unmittelbar nacheinander für den Verlad oder die Zwischenlagerung abzuliefern, derart, dass bei quasi kontinuierlicher Förderung die zu einer Versandeinheit gehörenden Pakete nach dem Verlad in ein Transportfahrzeug oder in einem Zwischenlager unmittelbar beieinander plaziert sind. Die Einrichtung zur Durchführung des erfindungsgemässen Verfahrens soll einfach und platzsparend sein.

Diese Aufgabe wird gelöst durch das Verfahren und die Einrichtung gemäss den entsprechenden, unabhängigen Patentansprüchen. Verfahren und Einrichtung sollen anhand der folgenden Figuren detailliert beschrieben werden. Dabei zeigen:
- **Figur 1**: ein Schema einer beispielhaften Anordnung zur Durchführung des erfindungsgemässen Verfahrens, ausgehend von einer einzigen Paket-erzeugenden Vorrichtung, aus der Vogelschau;
- **Figur 2**: ein Schema wie Figur 1 einer beispielhaften Anordnung zur Durchführung des erfindungsgemässen Verfahrens, ausgehend von zwei Paket-erzeugenden Vorrichtungen;
- **Figur 3**: eine beispielhafte Ausführungsform einer Vorrichtung für eine Zusammenführstelle, in schematischer, dreidimensionaler Darstellung;
- **Figur 4**: eine weitere beispielhafte Ausführungsform wie Figur 3, als Schnitt quer zur Längsförderrichtung;
- **Figuren 5 und 6**: zwei beispielhafte Ausführungsformen einer Umschlingungsvorrichtung für eine Zusammenführstelle, als Schnitt quer zur Längsförderrichtung;
- **Figur 7**: verschiedene Doppel- und Mehrfachpakete;
- **Figur 8**: eine beispielhafte Ausführungsform einer Vorrichtung für eine Verteilstelle, senkrecht zur Längsförderrichtung geschnitten;
- **Figuren 9 und 10**: eine beispielhafte Ausführungsform einer Vorrichtung für das Kippen der Pakete für den Verlad oder die Zwischenlagerung, mit Blick parallel zu Achsen der zugeförderten Pakete (Figur 9) und senkrecht zu diesen Achsen (Figur 10);
- **Figur 11**: ein Beispiel eines Zwischenlagers von rohrförmigen Einzel-Doppel-und/oder Mehrfachpaketen.

Das erfindungsgemässe Verfahren ist im wesentlichen das folgende:

Die rohrförmigen Pakete werden von einer sie erzeugenden Vorrichtung, beispielsweise einer Wickelstation, über Förderstrecken, die vorgebbar sein können, zu einer Verlade- oder Zwischenlagerstelle gefördert, wobei sie eine Zusammenführstelle durchlaufen, in der zwei oder mehrere Pakete mit parallelen Achsen nebeneinander positioniert und zu Doppel- oder Mehrfachpaketen zusammengefügt werden können, indem sie zusammengepresst und mit einem Umschlingungsmittel umschlungen und so zusammengehalten werden. Ferner können sie eine oder mehrere Verteilstellen durchlaufen, an denen sie für verschiedene Verlade- oder Zwischenlagerstellen aufgeteilt werden.

Die Pakete werden mit in Förderrichtung ausgerichteten Achsen (Längsförderung) von der Wickelstation weggefördert, wobei die räumliche Lage der Paketachsen wenigstens unmittelbar ausserhalb der Paket-erzeugenden Vorrichtung dieselbe ist wie beim Wickelvorgang selbst. Über die Förderstrecken bis zu den Verlade- oder Zwischenlagerstellen werden die Pakete entweder mit in Förderrichtung ausgerichteten Achsen (Längsförderung) oder mit quer zur Förderrichtung ausgerichteten Achsen (Querförderung) gefördert, wobei beliebig viele Übergänge von der einen Förderart zur anderen und umgekehrt durchlaufen werden können. Vorteilhafterweise verlaufen die Förderstrecken als im wesentlichen gradlinige Teilstrecken verbunden durch Umlenkungen um im wesentlichen 90°, an denen von der einen zur anderen Förderart gewechselt wird. Es sind aber zusätzlich durchaus auch Umlenkungen mit einem beliebigen Umlenkwinkel denkbar, bei denen die Achslage relativ zur Förderrichtung nicht verändert wird. Für die Längsförderung werden vorteilhafterweise Förderkanäle mit V-förmigem Querschnitt verwendet. Für die Querförderung werden beispielsweise Förderbänder oder abfallende Roll- bzw. Gleitstrecken angewendet.

Für den Verlad in ein Transportfahrzeug oder für eine Zwischenlagerung können die Pakete einzeln oder in Gruppen derart gedreht oder gekippt werden, dass sie auf eine ihrer Stirnseiten zu stehen kommen. Für das Kippen der Pakete werden diese beispielsweise über eine Drehkulisse gefördert oder mit hilfe einer drehbaren Kippvorrichtungen gedreht.

Das erfindungsgemässe Verfahren erlaubt es, in sehr einfacher Weise die von einer oder mehreren Paket-erzeugenden Vorrichtungen ausgestossenen, rohrförmigen Pakete über vorgebbare Förderstrecken in einer vorgegebenen Reihenfolge an ein oder mehrere Transportfahrzeuge oder Zwischenlager zu liefern, derart, dass die zu einer Versandeinheit gehörenden Pakete, also beispielsweise die Pakete mit gleicher Adresse unmittelbar nebeneinander abgelagert werden.

Die umschlungenen Doppel- oder Mehrfachpakete erhalten durch die Pressung, die zu einer Abplattung der rohrförmigen Pakete an den Berührungsstellen führt, eine hohe Stabilität. Sie können am Umschlingungsmittel einfach beispielsweise mit einem Haken oder von Hand erfasst werden, da zwischen dem Umschlingungsmittel und den rohrförmigen Paketen immer mehr oder weniger grosse Lücken vorhanden sind.

Verlade- oder Zwischenlagerformationen mit auf den Stirnflächen stehenden rohrförmigen Paketen sind sehr stabil. Dies ist insbesondere der Fall, wenn sehr kleine Pakete (Spitzen) in der bereits erwähnten Weise mit einem Paket mit Standardgrösse zu einem Doppel- oder Mehrfachpaket zusammengefasst sind.

Die Vorteile des erfindungsgemässen Verfahrens gegenüber entsprechenden Verfahren zur Gruppierung von stapelförmigen Paketen zu Versandeinheiten sind mannigfach. Da die rohrförmigen Pakete in ein und derselben Vorrichtung von einer Schuppenformation ausgehend fertiggestellt werden können, entfallen Zwischenförderungen mit unstabilen Formationen, wie lose Stapel oder aufeinandergschichtete Spitzenpakete. Da die Pakete in einer vorgegebenen Reihenfolge quasi kontinuierlich für Verlad oder Zwischenlagerung angeliefert werden können, entfallen Staubänder und manuelle Kontrolle des Verlades.

**Figuren 1 und 2** zeigen schematisch zwei beispielhafte, typische Anwendungen des erfindungsgemässen Verfahrens aus der Vogelschau.

**Figur 1** betrifft eine beispielhafte Anwendung ausgehend von einer einzigen Paket-erzeugenden Vorrichtung, beispielsweise einer Wickelstation W. Ein Schuppenstrom S läuft in die Wickelstation W ein. Quer zur Förderrichtung FS des Schuppenstromes S werden aus der Wickelstation W rohrförmige Pakete P gefördert. Die Paketachsen liegen dabei parallel zur Förderrichtung FP₁ (Längsförderung). Die Pakete P werden von der Wickelstation W in eine Zusammenführstelle Z geführt, an der ein Paket auf ein oder mehrere Folgepakete warten kann, worauf die einzelnen Pakete durch Pressung und Umschlingung mit einem Umschlingungsmittel zu einem Doppel- oder Mehrfachpaket PP zusammengefasst werden. Einzel-, Doppel- oder Mehrfachpakete P/PP werden in Längsförderrichtung FP₁ aus der Zusammenführstelle Z weitergefördert zu einer Verteilstelle VU. Für eine Verteilung der Pakete auf verschiedene Versandeinheiten oder für die Belieferung von verschiedenen Transportfahrzeugen oder verschiedenen Zwischenlagern wird wenigstens ein Teil der Pakete an dieser Verteilstelle VU mit im wesentlichen gleichbleibender Achslage um ca. 90° zu einer Querförderung mit Förderrichtung FP_{q} umgelenkt und an eine Verlade-, bzw. Zwischenlagerstelle A gefördert. Dort werden die Pakete derart gekippt, dass sie auf eine ihrer Stirnflächen zu stehen kommen.

Beispielhafte Ausführungsformen von Vorrichtungen für Zusammenführstellen Z bzw. Verteilstellen VU sollen im Zusammenhang mit den Figuren 3 bis 6 bzw. 8 bis 10 beschrieben werden.

Weitere Verfahrensvarianten ausgehend von der in der Figur 1 dargestellten Verfahrensvariante bestehen darin,
- dass die Verteilstelle VU fehlt, sodass die Einzel-, Doppel- oder Mehrfachpakete P/PP von der Zusammenführstelle Z zu einer einzigen Verlade-oder Zwischenlagerstelle A gefördert werden,
- dass die Zusammenführstelle Z und die Verteilstelle VU in umgekehrter Reihenfolge angeordnet sind, wobei Pakete von der Verteilstelle VU zu anderen Zusammenführstellen oder zu anderen Verlade- oder Zwischenlagerstellen A gefördert werden,
- dass in Förderrichtung vor und nach der Zusammenführstelle Z eine Verteilstelle VU angeordnet ist,
- dass die Zusammenführstelle Z und die Verteilstelle VU fehlen, sodass die Einzelpakete direkt von der Wickelstation W in Längsförderrichtung FP₁ zu einer einzigen Verlade- oder Zwischenlagerstelle gefördert werden,
- dass die Pakete P/PP für den Verlad oder die Zwischenlagerung nicht gekippt, sondern mit im wesentlichen waagrechten Achsen verladen oder gelagert werden.

**Figur 2** zeigt eine weitere Verfahrensvariante ausgehend von zwei Paket-erzeugenden Vorrichtungen W.1 und W.2. Da das Verfahrensschema sich vom Schema der Figur 1 nicht prinzipiell unterscheidet, sind für Elemente mit gleicher Funktion dieselben Bezugszeichen verwendet.

Ein Schuppenstrom S läuft in zwei Wickelstationen W.1 und W.2 ein, wobei die Wickelstationen beispielsweise derart funktionieren, dass in der einen Station der Schuppenstrom aufgewickelt wird, während in der anderen Station ein Paket fertiggestellt und ausgestossen wird. Von beiden Stationen werden Pakete P in Längsförderrichtung FP₁ weggefördert.

An einer Umlenkstelle U, die auch als Verteilstelle VU ausgebildet sein kann, werden wenigstens ein Teil der Pakete bei gleichbleibender Achslage um im wesentlichen 90° umgelenkt und in eine oder mehrere Zusammenführstellen ZU oder ZU' gefördert, um dort mit zur selben Versandeinheit gehörenden Paketen aus derselben oder der anderen Paket-erzeugenden Vorrichtung zusammengeführt und durch Umschlingung zusammengefasst zu werden. Es können auch Pakete direkt in Längsförderrichtung FP₁ in die Zusammenführstellen ZU, ZU' gefördert werden, eine Variante, die in der Figur 2 nicht dargestellt ist.

Wie beim Verfahren gemäss Figur 1 werden die einzelnen oder zusammengefassten Pakete P/PP in Längsförderrichtung FP₁ aus der Zusammenführstelle ZU in eine weitere Verteilstelle VU gefördert und dort wenigstens zum Teil nochmals um im wesentlichen 90° umgelenkt um zu verschiedenen Verlade-oder Zwischenlagerstellen A gefördert zu werden. Dort werden die Pakete P/PP in der bereits beschriebenen Weise gekippt und auf einer ihrer Stirnseiten abgestellt.

Wie aus der Figur 1 und den im Zusammenhang damit erwähnten Verfahrensvarianten und aus der Figur 2 hervorgeht, können Wickelstationen W, Zusammenführstellen Z/ZU, Umlenkstellen U und Verteilstellen VU in sehr vielen Variationen zu sinnvollen Einrichtungen kombiniert werden. Ansätze dazu sind in der Figur 2 mit gestrichelten Pfeilen und in Klammern gesetzte weitere Zusammenführstellen Z/ZU, Umlenk- oder Verteilstellen U/VU angedeutet. Jede Förderstrecke endet dabei an einer Verlade- oder Zwischenlagerstelle A, an der die Einzel-, Doppel- oder Mehrfachpakete P/PP in eine Position mit senkrechter Achse gekippt werden können. Die Verladestellen sind vorteilhafterweise derart angeordnet, dass sie von einem Transportfahrzeug unterfahren werden können, derart, dass die Pakete direkt auf die Ladebrücke oder auf darauf ausgelegte Palette gekippt werden. Als Zwischenlagerstellen eignen sich ebenfalls ausgelegte Palette, auf denen die Pakete in der in der **Figur 11** angedeuteten Weise zwischengelagert werden können.

In den beiden Figuren 1 und 2 sind alle Teile der Förderstrecken gradlinig dargestellt. Wie bereits eingangs erwähnt ist dieser gradlinige Verlauf nicht zwingend. Es können den Örtlichkeiten angepasst auch Kurven vorgesehen sein, an denen die relative Lage der Paketachsen zur Förderrichtung im wesentlichen nicht verändert wird.

**Figur 3** zeigt nun schematisch als beispielhafte Vorrichtung für die Zusammenführstelle Z gemäss Figur 1 zwei Abschnitte von V-förmigen Förderkanälen für eine Längsförderung mit Förderrichtung FP₁, die zusammen die Zusammenführstelle Z bilden. Die Wandungen derartiger Förderkanäle sind vorteilhafterweise mit Förderrollen (nicht dargestellt) versehen. Für abfallend angeordnete Förderstrecken sind die Förderrollen frei drehbar und die Pakete werden durch ihre eigene Schwerkraft gefördert. Bei horizontalem oder leicht steigendem Verlauf des Förderkanales müssen die Förderrollen angetrieben werden.

Die Zusammenführstelle Z kann, wie dargestellt, gebildet werden durch eine stufenförmige Anordnung von zwei V-förmigen Förderkanälen, wobei die Pakete von einem Zuführkanal 31 in einen Abführkanal 32 fallen. Die Förderung im ersten Teil des Abführkanals 32 ist derart steuerbar durch beispielsweise steuerbare Förderrollen oder durch Bremsmittel (nicht dargestellt), dass Pakete dort auf weitere Pakete warten können. Ferner ist an dieser Stelle des Abführkanales 32 eine Umschlingungsvorrichtung (nicht dargestellt) vorgesehen, auf deren Funktion im Zusammenhang mit den Figuren 5 und 6 noch eingegangen werden soll.

Statt dass die Pakete, wie in der Figur 3 dargestellt, einfach von einem Zuführkanal, der an der Zusammenführstelle Z endet, in einen Abführkanal fallen, kann der Zuführkanal auch mit einer beispielsweise steuerbaren Klappe versehen sein, die sich gesteuert öffnet, wenn ein in die Zusammenführstelle zu führendes Paket zugeführt wird. Andere Pakete können über die geschlossene Klappe in Längsförderrichtung weitergefördert werden. Die Funktion der steuerbaren Klappe kann auch übernommen werden durch einen entsprechenden Hebetisch, der die zusammenzuführenden Pakete in einen höher gelegenen Abführkanal hebt. Auch der Abführkanal muss nicht unbedingt, wie in der Figur 3 dargestellt, in der Zusammenführstelle Z beginnen. Es ist auch vorstellbar, dass ein Teil der Pakete über den Abführkanal in die Zusammenführstelle Z gefördert wird, wo sie dann mit Paketen aus dem Zuführkanal zu Doppel- oder Mehrfachpaketen verbunden werden.

**Figur 4** zeigt schematisch, als Schnitt quer zu einer Längsförderrichtung FP₁ eine beispielhafte Ausführungsform einer Vorrichtung für eine Zusammenführstelle ZU gemäss Figur 2. Die Zusammenführstelle ZU unterscheidet sich dadurch von der Zusanmmenführstelle Z (Figuren 1 und 3), dass die Zuführung der Pakete in Querförderrichtung FP_{q} geschieht, während die Abführung auch in Längsförderrichtung FP₁ geschieht. Die Pakete werden also mit der Zusammenführung auch umgelenkt.

Von zwei Querfördermitteln, beispielsweise Förderbänder 40 oder abfallende Rollstrecken, werden Einzelpakete P in Querförderrichtung FP_{q} in den V-förmigen Abführkanal 32 gefördert. Der Abführkanal 32 ist in derselben Art wie im Zusammenhang mit der Figur 3 beschrieben für die Zusammenführung, die Pressung und die Umschlingung der Pakete zu Doppel- oder Mehrfachpaketen PP ausgerüstet.

**Figuren 5 und 6** zeigen nun schematisch (Schnitt quer zur Längsförderrichtung) zwei beispielhafte Ausführungsformen für Umschlingungsvorrichtungen, wie sie im Abführungskanal (32 in Figuren 3 und 4) von Zusammenführstellen vorgesehen sind. Wie bereits erwähnt, werden die in der Zusammenführstelle zusammengeführten Einzelpakete zuerst zusammengepresst und dann umschlungen, sodass aus zwei oder mehreren Einzelpaketen ein Doppel- oder Mehrfachpaket entsteht, in dem die Pakete an den Berührungsflächen abgeplattet und dadurch in ihrer gegenseitigen Lage sehr stabil sind.

**Figur 5** zeigt eine Vorrichtung beispielsweise zur Erstellung von Dreierpaketen. Zur Pressung der drei Pakete gegeneinander wird ein konkav gewölbter Pressbalken 50 von einer strichpunktiert dargestellten Ruheposition in Pfeilrichtung gegen den Abführkanal 32 in eine ausgezogen dargestellte Pressposition bewegt. Die im Kanal 32 liegenden Pakete werden zwischen Abführkanal 32 und Pressbalken 50 gegeneinander gepresst und in diesem Zustand vom Umschlingungsmittel 51, beispielsweise Schnur oder Kunststoffband, mindestens einmal umschlungen. Vorrichtungen zum Anbringen des Umschlingungsmittels 51 sind vom Umschlingen von stapelförmigen Paketen bekannt. Aus diesem Grunde soll hier auf eine Darstellung einer entsprechenden Vorrichtung und eine dazugehörige Beschreibung verzichtet werden.

**Figur 6** zeigt eine weitere Ausführungsform einer Vorrichtung zur Erstellung von Doppel- oder Mehrfachpaketen. Diese weist zwei im wesentlichen ebene Pressbalken 61 und 62 auf, wobei dem einen (61) bei der dargestellten Lage der Einzelpakete die Funktion der Stabilisierung der Pakete in der dargestellten Posittion und dem anderen (62) die eigentliche Pressfunktion zukommt. Es ist auch durchaus vorstellbar, dass die beiden Pressbalken 61 und 62 zu einem abgewinkelten einzigen Pressbalken zusammengefügt sind. Für den Pressvorgang werden, wie bereits im Zusammenhang mit der Figur 5 beschrieben, auch die beiden Pressbalken 61 und 62 aus einer Ruheposition (strichpunktiert dargestellt) in eine Pressposition (ausgezogen dargestellt) bewegt.

**Figur 7** zeigt einige Beispiele von Doppel- oder Mehrfachpaketen, die durch Zusammenfassen von zwei oder mehreren Einzelpaketen mit Hilfe eines Umschlingungsmittels 51 gebildet werden. An den mit B bezeichneten Stellen sind die abgeplatteten Berührungsflächen zwischen den einzelnen Paketen sichtbar. An den mit C bezeichneten Stellen liegt das Umschlingungsmittel nicht an den Paketen an, sodass das Paket an diesen Stellen mit einem Haken oder von Hand erfasst und angehoben werden kann.

**Figur 8** zeigt nun schematisch eine Vorrichtung für eine Verteilstelle VU. Es handelt sich dabei um einen Schnitt senkrecht zur Längsförderrichtung. Die Figur zeigt einen V-förmigen Förderkanal 80, in dem Pakete P in Längsförderrichtung (senkrecht zur Papierebene) in die Verteilstelle gefördert werden. Der Förderkanal 80 kann dabei beispielsweise ein Ausgangskanal aus einer Paket-erzeugenden Vorrichtung sein, ein Abführkanal einer Zusammenführstelle (32, Figur 3) oder die Verlängerung des Zuführkanales einer Zusammenführstelle (31, Figur 3). Desgleichen kann der aus der Verteilstelle VU weitergeführt Förderkanal 80 wieder in eine Zusammenführ- (Z/ZU) oder in eine weitere Umlenk- oder Verteilstelle (U/VU) führen.

Der Förderkanal 80 besitzt an der Verteilstelle VU beispielsweise beidseitig je einen gesteuert abklappbaren Wandteil 81.1 und 81.2 (strichpunktiert in abgeklappter Position dargestellt), der es einem Paket erlaubt, seitlich auf ein Querfördermittel (Förderrichtung FP_{q}), beispielsweise auf ein Förderband 40 oder eine entsprechende, abfallende Rollstrecke zu rollen.

Für eine reine Umlenkstelle U ist die Wandung des Förderkanales 80 auf der einen Seite geschlossen, auf der anderen Seite permanent offen und es schliesst sich nur auf dieser letzteren Seite ein Querfördermittel an.

Von den an eine Verteil- oder Umlenkstelle anschliessenden Querfördermitteln werden die Pakete zu einer Zusammenführstelle ZU (siehe Figuren 2 und 4) oder zu einer Verlade oder Zwischenlagerstelle geführt.

Wie aus der Figur 8 ersichtlich ist, können die Förderbänder 40 als Querfördermittel auch fehlen, sodass dann die abgeklappten Wandteile 81.1 und 82.2 (strichpunktiert dargestellt) der Umlenkungs-, bzw. Verteilstellen die einzigen Querfördermittel darstellen, an die direkt eine Zusammenführstelle ZU oder eine Verlade- oder Zwischenlagerstelle anschliessen kann.

**Figuren 9 und 10** zeigen nun eine beispielhafte Ausführungsform einer Vorrichtung 90 zum Kippen von Paketen in eine auf einer Stirnfläche stehende Position, wie dies gemäss dem erfindungsgemässen Verfahren zum Verladen oder Zwischenlagern geschehen kann. Die Vorrichtung ist in der Figur 9 mit Blickwinkel senkrecht zur Querförderrichtung FP_{q}, in der Figur 10 senkrecht zur Querförderrichtung FP_{q} dargestellt. Die Vorrichtung dient zum Kippen von in Querförderrichtung FP_{q}, also auf einem Querfördermittel oder direkt von einer Umlenkstelle U oder Verteilstelle VU (wie dargestellt) anfallenden Paketen. Diese rollen oder gleiten aus dem V-förmigen Kanal 80 der Umlenk-oder Verteilstelle U/VU oder ab einem Querfördermittel in ein um eine Drehachse X schrittweise drehbares Gestell mit beispielsweise vier strahlenförmig zur Achse angeordneten Paaren von Auflageflächen 91/92, die je im wesentlichen senkrecht zueinander angeordnet sind. Die Pakete rollen oder gleiten auf eine der Auflageflächen und werden, wenn das Gestell gedreht wird (Pfeil M), von der Auflagefläche 91.1/2/3/4 auf die entsprechende andere Auflagefläche 92.1/2/3/4 gekippt, auf der sie dann auf einer Stirnfläche stehen.

Zum Kippen von in Längsförderrichtung angelieferten Paketen können diese einfach über entsprechende Kippschablonen gefördert werden, durch die sie in eine Lage mit senkrechter Achse gebracht werden.

**Figur 11** zeigt, wie bereits erwähnt, auf einer Palette zwischengelagerte oder für den Transport gestapelte, rohrförmige Einzel- Doppel und/oder Mehrfachpakete P/PP. Derartige Formationen sind sehr stabil, auch wenn sie teilweise Pakete mit kleinen Durchmessern enthalten, die aber in einem Doppel-oder Mehrfachpaket integriert sind.

## Patentansprüche

1. Verfahren zur Förderung von rohrförmigen Paketen, die flächige Erzeugnisse, insbesondere Druckprodukte, in Form einer aufgewickelten Schuppenformation enthalten, von mindestens einer Paketerzeugenden Vorrichtung (W), in der die rohrförmigen Pakete (P) durch Aufwickeln der Schuppenformation (FS) erzeugt und in axialer Richtung ausgestossen werden, zu einer aus einer Mehrzahl von Verlade- oder Zwischenlagerstellen (A) ausgewählten derartigen Stelle (A) und zur Gruppierung der Pakete zu Versandeinheiten bestehend aus einem oder mehreren Paketen, **dadurch gekennzeichnet**,
dass jedes der Pakete (P) von der mindestens einen Paket-erzeugenden Vorrichtung (W) in Längsförderung (FP₁), das heisst mit in Förderrichtung ausgerichteter Achse, weggefördert wird,
dass das Paket (P) durch mindestens eine Verteilstelle (VU) und durch mindestens eine Zusammenführstelle (Z/ZU) zu der ausgewählten Verlade- oder Zwischenlagerstelle (A) gefördert wird,
wobei das Paket an der Zusammenführstelle (Z/ZU) mit einem oder mehreren anderen Paketen (P) zu einem Doppel- oder Mehrfachpaket (PP) verbindbar ist, dadurch, dass die Pakete (P), nebeneinander mit parallelen Achsen positioniert, zusammengepreßt und mit einem Umschlingungsmittel umschlungen werden, und
wobei das Paket (P) bzw. das Doppel- oder Mehrfachpaket (PP) zwischen Verteilstellen (VU), Zusammenführstellen (Z/ZU) und Verlade- oder Zwischenlagerstelle (A) in Längsförderung, das heisst mit in Förderrichtung ausgerichteter Achse, oder in Querförderung (FP_{q}), das heisst mit quer zur Förderrichtung ausgerichteter Achse, gefördert wird und die Förderart an Verteilstellen (VU) und/oder Zusammenführstellen (Z/ZU) veränderbar ist.

2. Verfahren nach Anspruch 1, **dadurch gekennzeichnet**, dass die in der Zusammenführstelle (Z/ZU) nebeneinander positionierten Pakete (P) vor der Umschlingung zusammengepresst werden, derart, dass ihre gemeinsamen Berührungsflächen im Doppel- oder Mehrfachpaket (PP) abgeplattet sind.

3. Verfahren nach Anspruch 1 oder 2, **dadurch gekennzeichne**t, dass das Paket (P) bzw. das Doppel- oder Mehrfachpaket (PP) zusätzlich durch eine Umlenkstelle (U) gefördert wird, wobei es bei gleichbleibender Achslage um im wesentlichen 90° umgelenkt und dadurch von einer Längsförderung (FP₁) in eine Querförderung (FP_{q}) überführt wird.

4. Verfahren nach einem der Ansprüche 1 bis 3, **dadurch gekennzeichnet**, dass das Paket (P) bzw. das Doppel- oder Mehrfachpaket (PP) für einen Verlad oder eine Zwischenlagerung an einer Verlade- oder Zwischenlagerstelle (A) derart gekippt werden, dass es auf eine seiner Stirnseiten zu stehen kommt.

5. Verfahren nach Anspruch 4, **dadurch gekennzeichnet**, dass das Paket (P) bzw. das Doppel- oder Mehrfachpaket (PP) in Längsförderung (FP₁) zur Verlade- oder Zwischenlagerstelle (A) gefördert wird und dass es an dieser Stelle einzeln gekippt wird.

6. Verfahren nach Anspruch 4, **dadurch gekennzeichne**t, dass das Paket (P) bzw. das Doppel- oder Mehrfachpaket (PP) in Querförderung (FP_{q}) zur Verlade- oder Zwischenlagerstelle (A) gefördert wird und dass es an dieser Stelle einzeln oder zusammen mit anderen Paketen oder Doppel- oder Mehrfachpaketen in Gruppen gekippt wird.

7. Einrichtung zur Durchführung des Verfahrens nach einem der Ansprüche 1 bis 6, **dadurch gekennzeichnet**, dass sie Längsfördermittel (31, 32, 80) zur Wegförderung von Paketen von mindestens einer Paket-erzeugenden Vorrichtung (W), mindestens eine steuerbare Verteilstelle (VU) zur Zuführung jedes Paketes bzw. Doppel- oder Mehrfachpaketes zu einer bestimmten Verlade- oder Zwischenlagerstelle (A) und mindestens eine steuerbare Zusammenführstelle (Z/ZU) zur Verbindung von mehreren Paketen (P) zu Doppel- oder Mehrfachpaketen (PP), an welcher Zusammenführstelle (Z/ZU) Mittel zum Positionieren einer Mehrzahl von Paketen mit parallelen Achsen, Mittel (50, 61/62) zum Zusammenpressen der Pakete (P) und Mittel zum Umschlingen der Pakete mit einem Umschlingungsmittel (51) vorgesehen sind, aufweist und dass Verlade- oder Zwischenlagerstellen (A), Verteilstellen (VU) und Zusammenführstellen (Z/ZU) verbindende Längsfördermittel (31, 32, 80) und Querfördermittel (40) vorgesehen sind.

8. Einrichtung nach Anspruch 7, **dadurch gekennzeichne**t, dass die Längsfördermittel V-förmige Förderkanäle (31, 32, 80) sind.

9. Einrichtung nach einem der Ansprüche 7 oder 8, **dadurch gekennzeichnet**, dass die mindestens eine Zusammenführstelle (Z/ZU) steuerbare Fördermittel oder Bremsmittel aufweist.

10. Einrichtung nach einem der Ansprüche 7 bis 9, **daadurch gekennzeichnet**, dass die Zusammenführstelle (Z/ZU) Pressmittel aufweist.

11. Einrichtung nach einem der Ansprüche 7 bis 10, **dadurch gekennzeichnet**, dass mindestens eine, ein Längsfördermittel mit einem Querfördermittel verbindende Umlenkstelle (U) vorgesehen ist.

12. Einrichtung nach Anspruch 11, **dadurch gekennzeichnet**, dass das Längsfördermittel ein V-förmiger Kanal ist und dass als Umlenkstelle (U) eine Wandöffnung am Ende des V-förmigen Kanals vorgesehen ist.

13. Einrichtung nach einem der Ansprüche 7 bis 12, **dadurch gekennzeichnet**, dass als Querfördermittel Förderbänder (40) oder in Förderrichtung abfallende Roll- oder Gleitflächen vorgesehen sind.

14. Einrichtung nach einem der Ansprüche 7 bis 13, **dadurch gekennzeichnet**, dass die mindestens eine Verteilstelle (VU) an ein Längsfördermittel in der Form eines V-förmigen Förderkanals (31, 32, 80) anschliesst und aus mindestens einem abklappbaren Wandteil (81.1 und 81.2) am Ende dieses V-förmigen Förderkanals besteht, wobei der abklappbare Wandteil derart angeordnet ist, dass er in abgeklappter Position an ein weiteres Längs- oder Querfördermittel anschliesst oder in eine Verlade- oder Zwischenlagerstelle (A) führt.

15. Einrichtung nach einem der Ansprüche 7 bis 14, **dadurch gekennzeichnet**, dass diese Einrichtung in den Verlade- oder Zwischenlagerstellen (A) Kippmittel aufweist.

16. Einrichtung nach Anspruch 15, **dadurch gekennzeichnet**, dass das Kippmittel eine Kippschablone oder eine um eine Achse (X) drehbare Kippvorrichtung (90) ist.

17. Versandeinheit bestehend aus einer Mehrzahl von rohrförmigen Paketen, die flächige Produkte, insbesondere Druckprodukte, in Form einer aufgewickelten Schuppenformation enthalten, welche Versandeinheit nach dem Verfahren nach einem der Ansprüche 1 bis 5 hergestellt ist, **dadurch gekennzeichnet**, dass die Versandeinheit mindestens ein Doppel- oder Mehrfachpaket aufweist, das aus zwei oder mehreren rohrförmige Paketen (P) mit parallelen Achsen besteht, welche Pakete mit einem Umschlingungsmittel (51) wenigstens einmal umschlungen sind und deren Berührungsflächen (B) abgeplattet sind.

18. Versandeinheit nach Anspruch 17, **dadurch gekennzeichnet**, dass die Pakete bzw Doppel- oder Mehrfachpakete auf ihren Stirnflächen stehen.

## Claims

1. Method for conveying tubular packs, which contain flat products, particularly printed products, in the form of a wound scale formation, from at least one pack-producing apparatus (W), in which the tubular packs (P) are produced by winding the scale formation (FS) and are ejected in the axial direction, to a station (A) selected from a plurality of loading or intermediate storage stations (A) and for grouping the packs into dispatch units comprising one or more packs, characterized in that
each of the packs (P) from the at least one pack-producing apparatus (W) is conveyed away in the longitudinal conveying direction (FP₁), i.e. with the axis oriented in the conveying direction,
the pack (P) is conveyed by at least one distributing station (VU) and by at least one merging station (Z/ZU) to the chosen loading or intermediate storage station (A),
the pack being combinable at the merging station (Z/ZU) with one or more other packs (P) to form a double or multiple pack (PP), in that the packs (P) are positioned side by side with parallel axes, are pressed together and wrapped with a wrapping medium and
the pack (P) or the double or multiple pack (PP) is conveyed between the distributing station (VU), merging station (Z/ZU) and loading or intermediate storage station (A) in the longitudinal conveying direction, i.e. with the axis oriented in the conveying direction, or in the transverse conveying direction (FP_{q}), i.e. with the axis oriented at right angles to the conveying direction and the conveying mode can be modified at the distributing stations (VU) and/or merging stations (Z/ZU).

2. Method according to claim 1, characterized in that the juxtaposed packs (P) in the merging stations (Z/ZU) are pressed together prior to wrapping, so that their common contact faces in the double or multiple pack (PP) are flattened.

3. Method according to claim 1 or 2, characterized in that the pack (P) or double or multiple pack (PP) is additionally conveyed through a deflecting station (U), being deflected by substantially 90° in the case of a constant axial position and consequently transferred from longitudinal conveying (FP₁) to transverse conveying (FP_{q}).

4. Method according to one of the claims 1 to 3, characterized in that the pack (P) or double or multiple pack (PP) for a loading or intermediate storage are tilted at a loading or intermediate storage station (A) in such a way that it comes to rest on one of its ends.

5. Method according to claim 4, characterized in that the pack (P) or the double or multiple pack (PP) is conveyed in the longitudinal conveying direction (FP₁) to the loading or intermediate storage station (A) and that individual tilting takes place at this station.

6. Method according to claim 4, characterized in that the pack (P) or the double or multiple pack (PP) is conveyed in the transverse conveying direction (FP_{q}) to the loading or intermediate storage station (A) and that at said station individually or together with other packs or double or multiple packs is groupwise tilted.

7. Apparatus for performing the method according to one of the claims 1 to 6, characterized in that there are longitudinal conveying means (31, 32, 80) for conveying away packs from at least one pack-producing apparatus (W), at least one controllable distributing station (VU) for supplying each pack or double or multiple pack to a specific loading or intermediate storage station (A) and at least one controllable merging station (Z/ZU) for combining several packs (P) into double or multiple packs (PP), and at said station are provided means for positioning a plurality of packs with parallel axes, means (50, 61/62) for pressing together the packs (P) and means for wrapping the packs with a wrapping medium (51) and that there are longitudinal conveying means (31, 32, 80) and transverse conveying means (40) linking loading or intermediate storage stations (A), distributing stations (VU) and merging stations (Z/ZU).

8. Apparatus according to claim 7, characterized in that the longitudinal conveying means are V-shaped conveying channels (31, 32, 80).

9. Apparatus according to one of the claims 7 or 8, characterized in that the at least one merging station (Z/ZU) has controllable conveying means or braking means.

10. Apparatus according to one of the claims 7 to 9, characterized in that the merging station (Z/ZU) has pressing means.

11. Apparatus according to one of the claims 7 to 10, characterized in that at least one deflecting station (U) linking a longitudinal conveying means and a transverse conveying means is provided.

12. Apparatus according to claim 11, characterized in that the longitudinal conveying means is a V-shaped channel and that as the deflecting station (U) is provided a wall opening at the end of the V-shaped channel.

13. Apparatus according to one of the claims 7 to 12, characterized in that as the transverse conveying means are provided conveyor belts (40) or rolling or sliding surfaces directed downwards in the conveying direction.

14. Apparatus according to one of the claims 7 to 13, characterized in that at least one distributing station (VU) is connected to a longitudinal conveying means in the form of a V-shaped conveying channel (31, 32, 80) and comprises at least one tiltable wall part (81.1, 81.2) at the end of said V-shaped conveying channel, the tiltable wall part being so positioned that in the tilted down position it is connected to a further longitudinal or transverse conveying means or leads into a loading or intermediate storage station (A).

15. Apparatus according to one of the claims 7 to 14, characterized in that said apparatus has tilting means in the loading or intermediate storage stations (A).

16. Apparatus according to claim 15, characterized in that the tilting means is a tilting template or a tilting device (90) rotatable about an axis (X).

17. Dispatch unit comprising a plurality of tubular packs containing flat products, particularly printed products, in the form of a wound scale formation, said unit being produced according to the method of one of the claims 1 to 5, characterized in that the dispatch unit has at least one double or multiple pack comprising two or more tubular packs (P) with parallel axes, said packs being wrapped at least once with a wrapping medium (51) and whose contact faces (B) are flattened.

18. Dispatch unit according to claim 17, characterized in that the packs or double or multiple packs stand on their end faces.

## Revendications

1. Procédé pour le transport de paquets tubulaires qui contiennent des produits plats, notamment des imprimés, disposés en une formation en cascade enroulée, entre au moins un dispositif (W) de fabrication des paquets, dans lequel s'effectue la réalisation des paquets tubulaires (P) par l'enroulement de la formation en cascade (FS), et leur expulsion en direction axiale, et un point (A) à sélectionner dans une pluralité de tels points (A) de chargement ou de stockage intermédiaire et vers le regroupement des paquets en unités d'expédition constituées d'un seul ou de plusieurs paquets, caractérisé en ce que chacun des paquets (P) est évacué dudit dispositif (W) par convoyage longitudinal (FP₁), cela signifie selon un axe dirigé dans la direction du transport, en ce que ledit paquet (P) est transporté à travers au moins un point de distribution (VU) et à travers au moins un point de regroupement (Z/ZU) vers le point (A) sélectionné de chargement ou de stockage intermédiaire, ledit paquet pouvant être combiné au point de regroupement (Z/ZU) avec un ou plusieurs autres paquets (P) pour former un paquet double ou multiple (PP) du fait que les paquets (P) sont juxtaposés, leurs axes étant parallèles, comprimés ensemble et ceinturés par un moyen de ceinturage, tandis que le paquet (P) ou le paquet double ou multiple (PP) est transporté entre des points de distribution (VU), des points de regroupement (Z/ZU) et le point (A) de chargement ou de stockage intermédiaire par un convoyage longitudinal, c'est-à-dire son axe orienté dans la direction du transport, ou bien par convoyage transversal (FP_{q}), c'est-à-dire son axe orienté transversalement à la direction du transport, le mode de transport respectif pouvant être modifié aux points de distribution (VU) et/ou aux points de regroupement (Z/ZU).

2. Procédé selon la revendication 1, caractérisé en ce que les paquets (P) juxtaposés au point de regroupement (Z/ZU) sont comprimés ensemble avant leur ceinturage, de telle sorte que leurs faces de contact communes à l'intérieur du paquet double ou multiple (PP) se trouvent aplaties.

3. Procédé selon la revendication 1 ou 2, caractérisé en ce que le paquet (P), ou le paquet double ou multiple (PP) traverse en outre pendant son transport un point de renvoi (U) dans lequel il subit une déviation de sensiblement 90°, sa position axiale restant inchangée, ce qui a pour effet de transformer son transport longitudinal (FP₁) en un transport transversal (FP_{q}).

4. Procédé selon l'une des revendications 1 à 3, caractérisé en ce que le paquet (P), ou le paquet double ou multiple (PP), subit, en vue de son chargement ou de son stockage intermédiaire, en un point (A), un basculement tel qu'il vient se poser sur l'une de ses faces frontales.

5. Procédé selon la revendication 4, caractérisé en ce que le paquet (P) ou le paquet double ou multiple (PP), est transporté en convoyage longitudinal (FP₁) vers le point (A) de chargement ou de stockage intermédiaire, et en ce que, arrivé à ce point, il subit un basculement individualisé.

6. Procédé selon la revendication 4, caractérisé en ce que le paquet (P) ou le paquet double ou multiple (PP), est transporté par convoyage transversal (FP_{q}) vers le point (A) de chargement ou de stockage intermédiaire, et en ce que, arrivé à ce point, il subit un basculement individualisé ou commun avec d'autres paquets ou paquets doubles ou multiples regroupés.

7. Installation pour la mise en oeuvre du procédé conforme à l'une des revendications 1 à 6, caractérisée par la présence de moyens de convoyage longitudinal (31, 32, 80) pour l'évacuation de paquets à partir d'au moins un dispositif (W) de fabrication des paquets, au moins un point de distribution pilotable (VU) pour l'acheminement de chaque paquet ou paquet double ou multiple vers un point (A) déterminé de chargement ou de stockage intermédiaire, et au moins un point de regroupement pilotable (Z/ZU) pour le regroupement de plusieurs paquets (P) en paquets doubles ou multiples (PP), auquel point de regroupement (Z/ZU) se trouvent des moyens pour le positionnement d'une pluralité de paquets à axes parallèles, des moyens (50, 61/62) pour comprimer ensemble les paquets (P) et des moyens pour ceinturer les paquets par un moyen de ceinturage (51), et par la présence de moyens de convoyage longitudinal (31, 32, 80) et de moyens de convoyage transversal (40) qui relient les points (A) de chargement ou de stockage intermédiaire, les points de distribution (VU) et les points de regroupement (Z/ZU).

8. Installation selon la revendication 7, caractérisée en ce que les moyens de convoyage longitudinal sont des canaux de transport en forme de V (31, 32, 80).

9. Installation selon l'une des revendications 7 ou 8, caractérisée en ce que au moins le point de regroupement (Z/ZU) présente des moyens de transport pilotables ou des moyens de freinage.

10. Installation selon l'une des revendications 7 à 9, caractérisée en ce que le point de regroupement (Z/ZU) présente des moyens de compression.

11. Installation selon l'une des revendications 7 à 10, caractérisée par la présence d'au moins un point de renvoi (U) qui relie un moyen de convoyage longitudinal à un moyen de convoyage transversal.

12. Installation selon la revendication 11, caractérisée en ce que le moyen de convoyage longitudinal est un canal en forme de V et que pour servir de point de renvoi (U), à l'extrémité dudit canal, est prévue une ouverture pratiquée dans sa paroi.

13. Installation selon l'une des revendications 7 à 12, caractérisée en ce que, pour servir de moyen de convoyage transversal, sont prévus des tapis convoyeurs (40) ou des plans de glissement ou de roulement inclinés dans la direction du transport.

14. Installation selon l'une des revendications 7 à 13, caractérisée en ce que le point de distribution (VU) est raccordé à un moyen de convoyage longitudinal ayant la forme d'un canal convoyeur en forme de V (31, 32, 80) et est constitué d'au moins une partie de paroi rabattable (81.1 et 81.2) à l'extrémité dudit canal convoyeur en forme de V, cette partie de paroi rabattable étant disposée de telle sorte qu'en position ouverte, elle se raccorde à un autre moyen de convoyage longitudinal ou transversal, ou bien conduit vers un point (A) de chargement ou de stockage intermédiaire.

15. Installation selon l'une des revendications 7 à 14, caractérisée en ce qu'elle présente des moyens de basculement aux points (A) de chargement ou de stockage intermédiaire.

16. Installation selon la revendication 15, caractérisée en ce que le moyen de basculement est un gabarit de basculement, ou bien un dispositif de basculement (90) rotatif autour d'un axe (X).

17. Unité d'expédition constituée d'une pluralité de paquets tubulaires qui contiennent des produits plats, en particulier des produits imprimés, disposés en une formation en cascade enroulée, laquelle unité d'expédition est fabriquée selon le procédé conforme à l'une des revendications 1 à 5, caractérisée en ce que ladite unité d'expédition présente au moins un paquet double ou multiple qui est constitué de deux ou plusieurs paquets tubulaires (P) à axes parallèles, lesdits paquets étant ceinturés au moins une fois par un moyen de ceinturage (51) et dont les faces de contact (B) sont aplaties.

18. Unité d'expédition selon la revendication 17, caractérisée en ce que les paquets ou les paquets doubles ou multiples sont posés sur leurs faces frontales.
